# EUROPÄISCHE PATENTSCHRIFT

(11) **EP 0 368 074 B1**
(45) Veröffentlichungstag und Bekanntmachung des Hinweises auf die Patenterteilung: **19.04.1995**
(21) Anmeldenummer: 89119694.1
(22) Anmeldetag: 24.10.1989
(51) Int. Cl.: H01R 13/74

(54) **Vorrichtung zum Befestigen eines Steckers in einem Durchbruch einer Platte, eines Trägers oder dgl.**
Device for mounting a plug in the opening of a panel, a support or the like
Dispositif de fixation d'un connecteur dans l'ouverture d'un panneau, sur un support ou similaire

(30) Priorität: 07.11.1988 DE 8813917 U
(43) Veröffentlichungstag der Anmeldung: 16.05.1990
(73) Patentinhaber: Rittal-Werk Rudolf Loh GmbH & Co. KG, 35745 Herborn (DE)
(72) Erfinder: Schäfer, Helmut, D-57223 Kreuztal (DE)
(74) Vertreter: Fleck, Hermann-Josef, Dr.-Ing.

(56) Entgegenhaltungen:
- US-A- 3 523 269
- US-A- 4 629 268

## Beschreibung

Die Erfindung betrifft eine Vorrichtung zum Befestigen eines am Ende eines Kabels befestigten Steckers in einem Durchbruch einer Platte, eines Trägers oder dgl., bei der der Durchbruch von vier Seitenwänden begrenzt ist und im wesentlichen quadratischen Querschnitt aufweist, wobei der Stecker auf den Querschnitt des Durchbruches angepaßt und in zwei um 90° gegeneinander versetzte Stellungen in den Durchbruch einsetzbar ist, wobei das Steckergehäuse auf zwei einander gegenüberliegenden Außenseiten mit Rastfedern versehen ist, die die Platte, den Träger oder dgl. rastend hintergreifen, wobei auf dem am Stecker angeschlossenen Kabel ein Halteband festgelegt ist, an dessen freiem Ende eine Abdeckkappe zum Aufstecken auf die Kontaktseite des Steckers angebracht ist und wobei in einer Seitenwand des Durchbruches eine nutartige Aussparung zum Durchführen des Haltebandes eingebracht ist.

Eine solche Vorrichtung ist aus der Firmenbroschüre der Firma CONZEN GmbH & Co. KG: Netzwerke nach IEEE 802.5 (Token Ring), IBM-Verkabelungssystem, Seiten 11 bis 15, bekannt. Bei dieser bekannten Vorrichtung wird mit dem Halteband die Abdeckkappe hinter der Platte, dem Träger oder dgl. gehalten, so daß bei Nichtgebrauch, d.h. bei abgenommenem Gegenstecker, die Kontaktseite des Steckers abgedeckt und geschützt werden kann. Bei den bekannten Steckern ist das Kabel über einen seitlichen Ansatz in das Steckergehäuse eingeführt, wobei das Halteband auf dem Einführungsstutzen dieses Ansatzes mittels einer Überwurfmutter gehalten ist. Da nur eine Seitenwand des Durchbruches mit einer Aussparung für das Halteband versehen ist, muß dieses unabhängig von der Verbindungsstellung des Steckers an derselben Stelle des Durchbruches eingeführt werden. Dies führt dann zu Schwierigkeiten, wenn der Stecker mit der mit dem Ansatz und dem Einführungsstutzen für das Kabel versehenen Seitenwand des Steckergehäuses nicht mit der Seitenwand des Durchbruches zusammenfällt, die die Aussparung für das Halteband aufweist.

Diesen Nachteil könnte man dadurch vermeiden, daß alle Seitenwände des Durchbruches mit Aussparungen für das Halteband versehen werden. Dies läßt dann alle vier möglichen Stellungen zwischen dem Stecker und dem Durchbruch zu, was zu Schwierigkeiten in der Kabelführung führen kann.

Es ist Aufgabe der Erfindung, eine Vorrichtung der eingangs erwähnten Art so auszugestalten, daß für die Verbindung zwischen dem Stecker und dem Durchbruch der Platte, des Trägers oder dgl. nur zwei bestimmte Stellungen vorgegeben sind, die gleichzeitig eine bestimmte vertikale und eine bestimmte horizontale Zuleitung des Kabels am Stecker und dabei auch die Durchführung des Haltebandes an den dafür am besten geeigneten Stellen des Durchbruches vorgeben.

Diese Aufgabe wird nach der Erfindung dadurch gelöst, daß der Durchbruch der Platte, des Trägers oder dgl. nur in zwei senkrecht zueinander stehenden Seitenwänden nutartige Aussparungen für das Halteband der Abdeckkappe aufweist, so daß, wenn die Außenseite des Steckergehäuses, die das Kabel trägt, in der einen Verbindungsstellung der ersten Seitenwand zugeordnet ist, das Halteband durch die eine Aussparung dieser Seitenwand geführt ist, und, wenn in der zweiten, um 90° versetzten Verbindungsstellung die das Kabel tragende Außenseite des Steckergehäuses der zweiten, vertikal zur ersten stehenden Seitenwand zugeordnet ist, das Halteband durch die Aussparung dieser zweiten Seitenwand geführt ist.

Damit ist erreicht, daß das Kabel am Stecker jeweils einer Seitenwand des Durchbruches zugeordnet ist, an der auch das Halteband mit der Abdeckkappe ohne Schwierigkeiten eingeführt werden kann. Gleichzeitig wird vorgegeben, ob das Kabel von oben oder von unten vertikal an den Stecker herangeführt wird oder ob es von links oder von rechts horizontal zum Stecker gelangt. Der Durchbruch mit den Aussparungen in den Seitenwänden legt auch die Zuleitung des Kabels zu dem im Durchbruch befestigten Stecker fest.

Nach einer Ausgestaltung ist vorgesehen, daß der Durchbruch in den Ecken mit in den Durchbruch ragenden Ansätzen versehen ist und daß das Steckergehäuse im Bereich der Eckkanten entsprechende Absätze aufweist.

Die Handhabung wird dadurch erleichtert, daß das Halteband und die Abdeckkappe einstückig ausgebildet sind und daß das Halteband dem Kabel zugekehrt in einen Haltering ausläuft, der auf den Einführungsstutzen des Steckergehäuses aufgeschoben und mittels einer Oberwurfmutter darauf gehalten ist.

Eine bündige Durchführung des Haltebandes durch die Platte, den Träger oder dgl., die kaum auffällt, wird dadurch erreicht, daß der Querschnitt des Haltebandes und der nutartigen Aussparungen in den Seitenwänden des Durchbruches rechteckförmigen Querschnitt aufweisen.

Die Erfindung wird anhand von in den Zeichnungen dargestellten Ausführungsbeispielen näher erläutert. Es zeigt
Fig. 1 ein Ausführungsbeispiel mit dem Stecker und dem Durchbruch, das für eine Zuleitung des Kabels von links und von unten ausgelegt ist, und
Fig. 2 ein Ausführungsbeispiel mit dem Stecker und dem Durchbruch, das für eine Zuleitung des Kabels von rechts und von unten geeignet ist.

Der Durchbruch 11 und das Steckergehäuse des Steckers 20 haben einen im wesentlichen quadratischen Querschnitt. Lediglich in den Eckbereichen weist der Durchbruch 11 Ansätze 12 auf, die in den Durchbruch 11 ragen, während das Steckergehäuse des Steckers 20 entlang der Eckkanten entsprechende Absätze 27 trägt. Die Platte 10 kann ein Träger oder eine Gehäusewand sein und der Durchbruch 11 legt die Stelle fest, an der der Stecker 20 an der Platte befestigt wird.

Bei dem Ausführungsbeispiel nach Fig. 1 sind in die untere Seitenwand 13 und in die linke Seitenwand 15 des Durchbruches 11 die nutartigen Aussparungen 14 und 16 eingebracht, die im Querschnitt auf das rechteckförmige Halteband 25 abgestimmt sind und dieses aufnehmen können, wenn der Stecker in den Durchbruch 11 eingerastet wird. Dazu trägt das Steckergehäuse auf zwei einander gegenüberliegenden Außenseiten die Rastfedern 21, die dabei hinter der Platte 10, dem Träger oder dgl. einrasten und den Stecker 20 an derselben bzw. demselben festlegen.

Das Steckergehäuse des Steckers 20 trägt auf einer Seite, die keine Rastfedern 21 aufweist, den Ansatz 22 mit dem Einführungsstutzen für das Kabel 23. Auf den Einführungsstutzen wird die Überwurfmutter 24 aufgeschraubt, die das Kabel 23 im Einführungsstutzen festlegt. Außerdem ist auf den Einführungsstutzen das als Ring auslaufende Halteband 25 aufgeschoben und mit der Überwurfmutter 24 am Ansatz 22 festgespannt. Das freie Ende des Haltebandes 25 läuft in die Abdeckkappe 26 aus, die vorzugsweise einstückig mit dem Halteband 25 hergestellt ist und die zur Abdeckung der Kontaktseite des Steckers 20 dient, wenn dieser nicht mit einem identischen Gegenstecker verbunden ist.

Wird der Stecker 20 in der in Fig. 1 gezeigten Stellung in den Durchbruch 11 eingerastet, dann wird die Zuleitung des Kabels 23 horizontal von links kommend vorgegeben und das Halteband 25 der Abdeckkappe 26 wird in der Aussparung 16 der linken Seitenwand 15 des Durchbruches 11 hinter die Platte 10 geführt, wobei das Halteband 25 vom Ansatz 22 auf kürzestem Wege und ohne weitere Umlenkungen hinter die Platte 10 gelangt. Wie die Aussparung 14 in der unteren Seitenwand 13 des Durchbruches 11 erkennen läßt, ist der Stecker 20 nach einer Verdrehung um 90° entgegen dem Uhrzeigersinn auch mit nach unten gerichtetem Ansatz 22 in gleicher Weise mit der Platte 10 verbindbar, wobei das Kabel 23 von unten her vertikal an den Stecker 20 herangeführt wird. Damit sind nur zwei bestimmte Stellungen für den Stecker 20 an der Platte 10 vorgegeben, in denen eine ganz bestimmte horizontale bzw. vertikale Führung des Kabels 23 vorgegeben ist.

Wie das Ausführungsbeispiel nach Fig. 2 zeigt, lassen sich durch die Aussparungen 14 und 18 in der unteren Seitenwand 13 und in der rechten Seitenwand 17 des Durchbruches 11 wieder nur zwei Stellungen für den Stecker 20 vorgeben, in denen eine bestimmte Zuleitung des Kabels 23 zum Stecker 20 erzwungen wird, da nur in diesen Stellungen das Halteband 25 mit der Abdeckkappe 26 auf kürzestem Wege durch den Durchbruch 11 der Platte 10 geführt werden kann.

Wie die Fig. 2 zeigt, kann der Stecker 20 so in den Durchbruch 11 eingerastet werden, daß das Halteband 25 in der Aussparung 14 der Seitenwand 13 des Durchbruches 11 hinter die Platte 10 geführt werden kann. Das Kabel 23 wird dann von unten her vertikal an den Ansatz 22 des Steckers 20 herangeführt. Der Stecker 20 kann jedoch auch um 90° entgegen dem Uhrzeigersinn verdreht in den Durchbruch 11 eingerastet werden. Dann wird das Halteband 25 in der Aussparung 18 der Seitenwand 17 hinter die Platte 10 geführt und das Kabel 23 wird horizontal von rechts kommend an den Stecker 20 herangeführt.

## Patentansprüche

1. Vorrichtung zum Befestigen eines am Ende eines Kabels (23) befestigten Steckers (20) in einem Durchbruch einer Platte (10), eines Trägers oder dgl., bei der der Durchbruch (11) von vier Seitenwänden (13,15, 17) begrenzt ist und im wesentlichen quadratischen Querschnitt aufweist, wobei der Stecker (20) auf den Querschnitt des Durchbruches (11) angepaßt und in zwei um 90° gegeneinander versetzten Stellungen in den Durchbruch (11) einsetzbar ist, wobei das Steckergehäuse auf zwei einander gegenüberliegenden Außenseiten mit Rastfedern (21) versehen ist, die die Platte (10), den Träger oder dgl. rastend hintergreifen, wobei auf dem am Stecker (20) angeschlossenen Kabel (23) ein Halteband (25) festgelegt ist, an dessen freiem Ende eine Abdeckkappe (26) zum Aufstecken auf die Kontaktseite des Steckers (20) angebracht ist, und wobei in einer Seitenwand des Durchbruches (11) eine nutartige Aussparung zum Durchführen des Haltebandes (25) eingebracht ist,
dadurch gekennzeichnet,
daß der Durchbruch (11) der Platte (10), des Trägers oder dgl. nur in zwei senkrecht zueinander stehenden Seitenwänden (13 und 15 bzw. 13 und 17) nutartige Aussparungen (14 und 16 bzw. 14 und 18) für das Halteband (25) aufweist.

2. Vorrichtung nach Anspruch 1,
dadurch gekennzeichnet,
daß der Durchbruch (11) in den Ecken mit in den Durchbruch (11) ragenden Ansätzen (12) versehen ist und
daß das Steckergehäuse im Bereich der Eckkanten entsprechende Absätze (27) aufweist.

3. Vorrichtung nach Anspruch 1 oder 2,
dadurch gekennzeichnet,
daß das Halteband (25) und die Abdeckkappe (26) einstückig ausgebildet sind und
daß das Halteband (25) dem Kabel (23) zugekehrt in einen Haltering ausläuft, der auf den Einführungsstutzen des Steckergehäuses aufgeschoben und mittels einer Überwurfmutter (24) darauf gehalten ist.

4. Vorrichtung nach einem der Ansprüche 1 bis 3,
dadurch gekennzeichnet,
daß der Querschnitt des Haltebandes (25) und der nutartigen Aussparungen (14,16,18) in den Seitenwänden (13,15,17) des Durchbruches (11) rechteckförmigen Querschnitt aufweisen.

## Claims

1. Device for mounting a plug (20), which is mounted on the end of a cable (23), in an opening in a panel (10), a carrier or the like, wherein the opening (11) is defined by four lateral walls (13, 15, 17) and has a substantially square cross-section, the plug (20) being adapted to the cross-section of the opening (11) and being insertable into the opening (11) in two positions which are offset from each other by 90°, the plug housing being provided on two oppositely situated external surfaces with locking tongues (21), which lockingly engage behind the panel (10), the carrier or the like, a retaining strip (25) being secured on the cable (23) communicating with the plug (20), and a cover cap (26) being attached to the free end of said retaining strip for positioning on the contact side of the plug (20), and a groove-like recess being provided in a lateral wall of the opening (11) for the retaining strip (25) to be guided therethrough, characterised in that the opening (11) in the panel (10), the carrier or the like has groove-like receses (14 and 16 or 14 and 18 respectively) for the retaining strip (25) in only two lateral walls (13 and 15 or 13 and 17 respectively), which lie perpendicular to each other.

2. Device according to claim 1, characterised in that the opening (11) is provided in the corners with extension members (12), which protrude into the opening (11), and in that the plug housing has corresponding shoulder portions (27) in the region of the corner edges.

3. Device according to claim 1 or 2, characterised in that the retaining strip (25) and the cover cap (26) are integrally formed, and in that the retaining strip (25), facing the cable (23), extends into a retaining ring which is slipped over the inlet passage of the plug housing and is retained thereon by means of a coupling nut (24).

4. Device according to one of claims 1 to 3, characterised in that the cross-sections of the retaining strip (25) and the groove-like recesses (14, 16, 18) in the lateral walls (13, 15, 17) of the opening (11) are rectangular.

## Revendications

1. Dispositif de fixation d'un connecteur (23) fixé à l'extrémité d'un câble (23) dans l'ouverture d'un panneau (10), d'un support ou similaire, dans lequel l'ouverture (11) est délimitée par quatre parois latérales (13, 15, 17) et présente une section transversale en substance carrée, le connecteur (20) étant adapté à la section transversale de l'ouverture (11) et pouvant être introduit dans deux positions décalées de 90° l'une par rapport à l'autre dans le passage (11), le boîtier du connecteur étant doté de ressorts d'encliquetage (21) sur deux côtés extérieurs opposés l'un à l'autre, ressorts qui s'engagent avec encliquetage derrière le panneau (10), derrière le support ou similaire, un ruban d'attache (25) étant fixé au câble (23) connecté au connecteur (20), un capuchon (26) destiné à être enfiché sur le côté de contact du connecteur (20) étant attaché à l'extrémité libre du ruban (25), un évidement en forme de rainure destiné au passage du ruban d'attache (25) étant pratiqué dans une paroi latérale de l'ouverture (11),
caractérisé par le fait
que l'ouverture (11) du panneau (10), du support ou similaire présente uniquement dans deux parois latérales (13 et 15 ou 13 et 17) perpendiculaires l'une à l'autre des évidements en forme de rainure (14 et 16 ou 14 et 18) pour le ruban d'attache (25).

2. Dispositif suivant la revendication 1,
caractérisé par le fait
que l'ouverture (11) présente, aux angles, des épaulements (12) s'engageant dans l'ouverture (11) et
que le boîtier du connecteur présente des gradins correspondants (27) dans les arêtes d'angle.

3. Dispositif suivant la revendication 1 ou la revendication 2,
caractérisé par le fait
que le ruban d'attache (25) et le capuchon (26) sont en une pièce et
qu'à l'extrémité proche du câble, le ruban d'attache (25) se termine par une bague de fixation qui est glissée sur le manchon d'introduction du boîtier de connecteur et qui y est maintenue au moyen d'un écrou-chapeau (24).

4. Dispositif suivant l'une quelconque des revendications de 1 à 3,
caractérisé par le fait
que la section transversale du ruban d'attache (25) et des évidements en forme de rainure (14, 16, 18) dans les parois latérales (13, 15, 17) de l'ouverture (11) sont de forme rectangulaire.
